# EUROPÄISCHE PATENTANMELDUNG

(11) **EP 0 232 488 A2**
(43) Veröffentlichungstag der Anmeldung: **19.08.1987**
(21) Anmeldenummer: 86116434.1
(22) Anmeldetag: 26.11.1986
(51) Int. Cl.: A43B 5/04

(54) **Skischuh**

(30) Priorität: 09.01.1986 DE 3600436
(71) Anmelder: Lederer, Josef, D-8069 Jetzendorf (DE)
(72) Erfinder: Lederer, Josef, D-8069 Jetzendorf (DE)
(74) Vertreter: Weickmann, Heinrich, Dipl.-Ing.

(57) **Zusammenfassung**

Bei einem Skischuh ist eine Knöchelmanschette gegenüber einer Vorderfußfersenschale um eine Querachse schwenkbar. Der Vorlagebewegung der Knöchelmanschette gegenüber der Vorderfußfersenschale wirkt ein Abstützelement entgegen. Das Abstützelement ist von mindestens einer Stahlfeder und mindestens einem Elastomerkörper gebildet.

## Beschreibung

Die Erfindung betrifft einen Skischuh, umfassend eine Vorderfußfersenschale, eine gegenüber der Vorderfußfersenschale um eine Querachse schwenkbare Knöchelmanschette und ein federndes und ggf. gedämpftes, der Vorlagebewegung der Knöchelmanschette gegenüber der Vorderfußfersenschale entgegenwirkendes Abstützelement im Vorderfußbereich.

Ein solcher Skischuh ist beispielsweise aus der DE-OS 31 15 529 bekannt.

Der Erfindung liegt die Aufgabe zugrunde, die Vorlagebewegung der Knöchelmanschette in noch komfortablerer Weise als bisher elastisch und ggf. gedämpft auffangen zu können. Zur Lösung dieser Aufgabe wird erfindungsgemäß vorgeschlagen, daß das Abstützelement mindestens eine Stahlfeder und mindestens einen Elastomerkörper beispielsweise Kautschukkörper umfaßt.

Im Hinblick auf die günstige räumliche Unterbringung des erfindungsgemäßen Abstützelements am Skistiefel wird bevorzugt eine Gestaltung gewählt, bei der das Abstützelement ein Stützgehäuse und einen Stützschieber und innerhalb des Stütz^{g}ehäuses die Stahlfeder und den Elastomerkörper aufweist, wobei das Stützgehäuse auf der Vorderfußfersenschale im Vorderfußbereich angebracht ist und der Stützschieber an der Knöchelmanschette im Ristbereich angreift.

Für die räumliche Unterbringung der einzelnen federnden Teile innerhalb des Stützgehäuses empfiehlt sich eine Lösung, bei der im Stützgehäuse beidseits der Längsmittelebene des Skischuhs je eine Schraubendruckfeder und zwischen diesen Schraubendruckfedern der Elastomerkörper untergebracht sind.

Zur Veränderung der Rückstellcharakteristik kann man grundsätzlich die Stahlfedern und/oder das Elastomerelement beeinflussen. Es hat sich jedoch als ausreichend erwiesen, nur auf den Elastomerkörper Einfluß zu nehmen, etwa in der Weise, daß die Grundeinspannlänge des Elastomerkörpers veränderbar ist. Hierzu kann der Elastomerkörper in dem Stützgehäuse durch ein Exzenterstützglied abgestützt sein. Dabei kann das Exzenterstützglied als Mehrkant ausgebildet sein und auf einem Drehbolzen angebracht sein, der einen Durchbruch einer Deckwand des Stützgehäuses durchsetzt und an der Aussenseite der Deckwand einen Drehgriff aufweist. Dieser Drehgriff kann zwischen einer Betriebsstellung und einer an die Deckwand des Stützgehäuses beigeklappten Ruhestellung verstellbar sein, um einerseits die Grundeinspannlänge mit geringem Kraftaufwand komfortabel verändern zu können und andererseits das glatte, kompakte Aussehen des Schuhes nicht zu beeinträchtigen, welches auch für geringes Schneeanhaften und optimalen Schutz der Funktionsteile verantwortlich ist. Um dem Skifahrer zu zeigen, welche Einstellung er gewählt hat, können Anzeigemittel zum Anzeigen der jeweils gewählten Grundeinspannlänge des Elastomerkörpers vorgesehen sein. Diese Anzeigemittel können am Drehgriff und an der Deckwand des Stützgehäuses angebracht sein.

Im Hinblick auf eine einfache Montage des Abstützelements empfiehlt sich eine Konstruktion in der Weise, daß das Stützgehäuse eine Deckwand, eine Randumfassung und einen Druchtritt für den Stützschieber in der Randumfassung aufweist und auf seiner dem Fuß zugekehrten Seite durch eine Schließplatte abgedeckt ist. Durch entsprechende Profilierung der Gehäuseteile können dabei die Stahlfeder und/oder der Elastomerkörper in dem Stützgehäuse quer zu ihrem Federweg gegen Ausweichen gesichert sein.

Der Erfindungsvorschlag ist insbesondere dann anwendbar, wenn die Knöchelmanschette aus einem Manschettenvorderteil und einem Manschettenhinterteil sowie einem zwischen Manschettenvorderteil und Manschettenhinterteil wirksamen Verschlußsystem besteht und wenn Manschettenvorderteil und Manschettenhinterteil um je eine ggf. gemeinsame Querachse gegenüber der Vorderfußfersenschale schwenkbar gelagert sind.

Die Erfindung betrifft weiter einen Skischuh, umfassend eine Vorderfußfersenschale, eine gegenüber der Vorderfußfersenschale schwenkbare Knöchelmanschette und ein federndes und ggf. gedämpftes, der Vorlagebewegung der Knöchelmanschette gegenüber der Vorderfußfersenschale entgegenwirkendes Abstützsystem, wobei die Knöchelmanschette aus einem Manschettenvorderteil und einem Manschettenhinterteil sowie einem zwischen Manschettenvorderteil und Manschettenhinterteil wirksamen Verschlußsystem besteht und wobei das Manschettenvorderteil und Manschettenhinterteil um je eine ggf. gemeinsame Querachse gegenüber der Vorderfußfersenschale schwenkbar gelagert sind. Bei einem solchen Skischuh kann eine komfortable Abstützung dadurch erreicht werden, daß das Manschettenvorderteil an der Vorderfußfersenschale durch rückwärts der zugehörigen Querachse gelegene Elastomerelemente an der Vorderfußfersenschale abgestützt ist. Diese Ausbildung läßt sich kombinieren mit einem Abstützelement, wie es weiter oben beschrieben wurde, d.h. mit einem eine Stahlfeder und einen Elastomerkörper aufweisenden Abstützelement. Ein solches ist aber nicht unbedingt erforderlich.

Wenn Manschettenvorderteil und Manschettenhinterteil um verschiedene Querachsen schwenkbar sind, so können die Elastomerelemente insbesondere am Ort der Querachse des Manschettenhinterteils angebracht sein. Dabei können die Elastomerelemente von Ausnehmungen des Manschettenvorderteils aufgenommen und an Lagerbolzen abgestützt sein, die ihrerseits die Querachse des Manschettenhinterteils bilden.

Die beiliegenden Figuren erläutern die Erfindung anhand eines Ausführungsbeispiels. Es stellen dar:
Figur 1 eine Seitenansicht eines erfindungsgemäßen Skischuhs;
Figur 2 eine Draufsicht auf das Abstützelement in Pfeilrichtung II der Figur 1;
Figur 3 einen Schnitt nach Linie III-III der Figur 2;
Figur 4 eine Ansicht auf das Abstützelement in Pfeilrichtung IV der Figur 3 bei abgenommener Schließplatte und
Figur 5 eine Ansicht in Pfeilrichtung V der Figur 2.

In Figur 1 ist eine Vorderfußfersenschale eines Skistiefels mit 10 bezeichnet. An dieser Vorderfußfersenschale 10 ist eine Knöchelmanschette 12 angebracht. Die Knöchelmanschette 12 besteht aus einem Manschettenvorderteil 14 und einem Manschettenhinterteil 16. Innerhalb der Vorderfußfersenschale 10 und der Knöchelmanschette 12 ist ein Innenschuh 18 aufgenommen. Der Manschettenvorderteil 14 ist um eine Querachse Q₁ an der Vorderfußfersenschale 10 schwenkbar gelagert, während der Manschettenhinterteil 16 um eine Querachse Q₂ an der Vorderfußfersenschale 10 schwenkbar gelagert ist. Manschettenvorderteil 14 und _{M}an- schettenhinterteil 16 können durch eine Verschlußschnallenanordnung 20 zusammengespannt werden.

An der Vorderfußfersenschale 10 ist unterhalb des Ristbereichs R ein Abstützelement 22 vorgesehen; dieses Abstützelement 22 ist im einzelnen in den Figuren 2 bis 5 dargestellt. Das Abstützelement umfaßt ein Stützgehäuse 24 mit einer Deckwand 26 und einer Randumfassung 28. Innerhalb des Stützgehäuses 24 ist ein Stützschieber 30 geführt, der eine Ausnehmung 28a der Randumfassung 28 durchsetzt und einen Schieberkopf 32 aufweist. Der Schieberkopf 32 ist, wie aus Figur 1 zu ersehen, zur Anlage an dem Manschettenvorderteil 14 im Ristbereich R bestimmt. Innerhalb des Stützgehäuses 24 sind ein Elastomerkörper 34 und zwei Schraubendruckfedern 36, nämlich Stahlfedern, untergebracht. Die Stahlfedern 36 stützen sich an Stützflächen 38 des Stützgehäuses 24 ab und greifen an Angriffsflächen 40 des Stützschiebers 30 an. Der Elastomerkörper 34 ist an einem Mehrkant 42 abgestützt udn greift an einer Angriffsfläche 44 des Stützschiebers 30 an. Der Mehrkant 42 ist exzentrisch in bezug auf einen Drehbolzen 46. Der Drehbolzen 46 durchsetzt die Gehäusedeckwand 26 und trägt an seinem äußeren Ende einen umlegbaren Drehgriff 48. Durch Drehen des Mehrkants 42 vermittels des Drehgriffs 48 kann die Grundeinspannlänge des Elastomerkörpers 34 verändert werden. Auf diese Weise läßt sich die Kennlinie des Abstützelements leicht verändern. Es wäre allerdings auch möglich, die Grundeinspannlänge der Schraubendruckfedern 36 zu verändern.

Das Stützgehäuse 24 wird, wie aus Figur 5 zu ersehen, durch eine Schließplatte 50 abgedeckt, die auf die Oberseite der Vorderfußfersenschale zu liegen kommt. Die Verbindung der Schließplatte 50 mit dem Stützgehäuse 24 erfolgt durch Niete 52, die gleichzeitig die Befestigung des Abstützelements an der Vorderfußfersenschale übernehmen können.

Wie aus Figur 1 zu ersehen, liegt die Querachse Q₂ des Manschettenhinterteils 16 rückwärts und unterhalb der Querachse Q₁ des Manschettenvorderteils 14. Der Manschettenvorderteil 14 ist im Bereich der Querachse Q₂ mit einer Ausnehmung 54 versehen, welche in der entspannten Stellung des Skischuhs im wesentlichen konzentrisch zu der Querachse Q₂ ist. Die Ausnehmungen 54 nehmen Elastomerelemente 56 auf. Diese Elastomerelemente erzeugen bei einer Vorlagebewegung ein der Vorlagebewegung entgegenwirkendes elastisches Rückstellmoment. Die Elastomerelemente 56 brauchen nicht verwirklicht zu sein, wenn das Abstützelement 22 verwirklicht ist. Umgekehrt braucht das Abstützelement 22 nicht vorhanden zu sein, wenn die Elastomerelemente 56 vorhanden sind. Es ist aber auch möglich, das Abstützelement 22 und die Elastomerelemente 56 in Kombination zu verwirklichen.

Zur Ausführungsform nach den Figuren 2 bis 5 ist noch nachzutragen, daß der Stützschieber 30 gegen vollständiges Ausschieben aus dem Stützgehäuse 24 gesichert ist.

## Patentansprüche

1. Skischuh, umfassend eine Vorderfußfersenschale (10), eine gegenüber der Vorderfußfersenschale (10) um eine Querachse (Qₗ, Q₂) schwenkbare Knöchelmanschette (12) und ein federndes und ggf. gedämpftes, der Vorlagebewegung der Knöchelmanschette (12) gegenüber der Vorderfußfersenschale (10) entgegenwirkendes Abstützelement (22) im Vorderfußbereich, dadurch gekennzeichnet, daß das Abstützelement (22) mindestens eine Stahlfeder (36) und mindestens einen Elastomerkörper (34), beispielsweise Kautschukkörper umfaßt.

2. Skischuh nach Anspruch 1, dadurch gekennzeichnet, daß das Abstützelement (22) ein Stützgehäuse (24) und einen Stützschieber (30) und innerhalb des Stützgehäuses (24) die Stahlfeder (36) und den Elastomerkörper (34) aufweist und daß das Stützgehäuse (24) auf der Vorderfußfersenschale (10) im Vorderfußbereich angebracht ist und der Stützschieber (30) an der Knöchelmanschette (12) im Ristbereich (R) angreift.

3. Skischuh nach Anspruch 2, dadurch gekennzeichnet, daß im Stützgehäuse (24) beidseits der Längsmittelebene des Skischuhs je eine Schraubendruckfeder (36) und zwischen diesen Schraubendruckfedern (36) der Elastomerkörper (34) untergebracht sind.

4. Skischuh nach Anspruch 3, dadurch gekennzeichnet, daß die Grundeinspannlänge des Elastomerkörpers (34) veränderbar ist.

5. Skischuh nach Anspruch 4, dadurch gekennzeichnet, daß der Elastomerkörper (34) in dem Stützgehäuse (24) durch ein Exzenterstützglied (42) abgestützt ist.

6. Skischuh nach Anspruch 5, dadurch gekennzeichnet, daß das Exzenterstützglied (42) als Mehrkant ausgebildet ist.

7. Skischuh nach Anspruch 6, dadurch gekennzeichnet, daß das Exzenterstützglied (42) auf einem Drehbolzen (46) angebracht ist, der einen Durchbruch einer Deckwand (26) des Stützgehäuses (24) durchsetzt, und daß an der Außenseite der Deckwand (26) ein Drehgriff (48) auf dem Drehbolzen (46) angeordnet ist.

8. Skischuh nach Anspruch 7, dadurch gekennzeichnet, daß der Drehgriff (48) zwischen einer Betriebsstellung und einer an die Deckwand (26) des Stützgehäuses (24) beigeklappten Ruhestellung verstellbar ist.

9. Skischuh nach einem der Ansprüche 4 bis 8, gekennzeichnet durch Anzeigemittel zum Anzeigen der jeweils gewählten Grundeinspannlägne des Elastomerkörpers (34).

10. Skischuh nach Anspruch 9, dadurch gekennzeichnet, daß die Anzeigemittel am Drehgriff (48) und der Deckwand (26) des Stützgehäuses (24) angebracht sind.

11. Skischuh nach einem der Ansprüche 2 bis 10, dadurch gekennzeichnet, daß das Stützgehäsue (24) eine Deckwand (26) eine Randumfassung (28) und einen Durchtritt (28a) für den Stützschieber (30) in der Randumfassung (28) aufweist und auf seiner dem Fuß zugekehrten Seite durch eine Schließplatte 50 abgedeckt ist.

12. Skischuh nach einem der Ansprüche 2 bis 11, dadurch gekennzeichnet, daß die Stahlfeder (36) und/oder der Elastomerkörper (34) in dem Stützgehäuse (24) quer zu ihrem Federweg gegen Ausweichen gesichert sind.

13. Skischuh nach einem der Ansprüche 1 bis 12, dadurch gekennzeichnet, daß die Knöchelmanschette (12) aus einem Manschettenvorderteil (14) und einem Manschettenhinterteil (16) sowie einem zwischen Manschettenvorderteil (14) und Manschettenhinterteil (16) wirksamen Verschlußsystem (20) besteht und daß Manschettenvorderteil (14) und Manschettenhinterteil (16) um je eine ggf. gemeinsame Querachse (Qₗ, Q₂) gegenüber der Vorderfußfersenschale (10) schwenkbar gelagert sind.

14. Skischuh , insbesondere nach einem der Ansprüche 1 bis 13, umfassend send eine Vorderfußfersenschale (10), eine gegenüber der Vorderfußfersenschale (10) schwenkbare Knöchelmanschette (12) und ein federndes und ggf. gedämpftes, der Vorlagebewegung der Knöchelmanschette (12) gegenüber der Vorderfußfersenschale (10) entgegenwirkendes Abstützsystem, wobei die Knöchelmanschette (12) aus einem Manschettenvorderteil (14) und einem Manschettenhinterteil (16) sowie einem zwischen Manschettenvorderteil (14) und Manschettenhinterteil (16) wirksamen Verschlußsystem (20) besteht und wobei das Manschettenvorderteil (14) und Manschettenhinterteil (16) um je eine ggf. gemeinsame Querachse (Ql, Q₂) gegenüber der Vorderfußfersenschale (10) schwenkbar gelagert sind, dadurch gekennzeichnet, daß das Manschettenvorderteil (14) an der Vorderfußfersenschale (10) durch rückwärts der zugehörigen Querachse (Q1) gelegene Elastomerelemente (56) an der Vorderfußfersenschale (10) abgestützt ist.

15. Skischuh nach Anspruch 14, dadurch gekennzeichnet, daß die Elastomerelemente (56) am Orte der Querachse (Q₂) des Manschettenhinterteils (16) angeordnet sind.

16. Skischuh nach Anspruch 15, dadurch gekennzeichnet, daß die Elastomerelemente (56) von Ausnehmungen (54) des Manschettenvorderteils (14) aufgenommen und an Lagerbolzen abgestützt sind, die ihrerseits die Querachse (Q₂) des Manschettenhinterteils (16) bilden.

17. Skischuh nach einem der Ansprüche 14 bis 16, dadurch gekennzeichnet, daß der Manschettenvorderteil (14) im Ristbereich (R) gegen einen starren Anschlag anschlägt.
